# EUROPÄISCHE PATENTSCHRIFT

(11) **EP 0 200 941 B1**
(45) Veröffentlichungstag und Bekanntmachung des Hinweises auf die Patenterteilung: **28.08.1991**
(21) Anmeldenummer: 86104862.7
(22) Anmeldetag: 09.04.1986
(51) Int. Cl.: B65B 53/06

(54) **Vorrichtung zum Überziehen und Einschrumpfen von Gutstapeln mit Schrumpfhauben**
Device for covering and shrinking piles of goods with shrinkable hoods
Dispositif pour couvrir et rétrécir des piles d'articles avec des housses rétractables

(30) Priorität: 10.05.1985 DE 8513892 U
(43) Veröffentlichungstag der Anmeldung: 12.11.1986
(73) Patentinhaber: MSK-Verpackungs-Systeme Gesellschaft mit beschränkter Haftung, D-47515 Kleve (DE)
(72) Erfinder: Hannen, Reiner W., D-4180 Goch 2 (DE)
(74) Vertreter: Stark, Walter, Dr.-Ing.

(56) Entgegenhaltungen:
- WO-A-82/03833
- DE-A- 3 303 795

## Beschreibung

Die Erfindung betrifft eine Vorrichtung zum Überziehen und Einschrumpfen von Gutstapeln mit Schrumpfhauben, mit einem Stellplatz oder einem Förderer für den Gutstapel und einer darüber angeordneten Einrichtung zum Abziehen eines Folienschlauches von einem Wickel, wobei ein vom Folienschlauch abgetrennter und mit einer Kopfschweißnaht versehener Abschnitt als Schrumpfhaube von oben über den Gutstapel gezogen wird und mit einer rahmenartigen, vertikal beweglichen Schrumpfeinrichtung allseitig mit Wärmeenergie beaufschlagt wird, wobei ferner unterhalb der Einrichtung zum Abziehen, jedoch oberhalb des Bewegungsbereiches der Schrumpfeinrichtung mit einem Gebläse eine Luftströmung erzeugt wird.

Mit einer derartigen Vorrichtung können Gutstapel weitgehend automatisch mit Schrumpfhauben versehen und eingeschrumpft werden. Der von einem Wickel abgezogene Folienschlauch passiert oberhalb des Gutstapels eine Spreizeinrichtung und wird dadurch geöffnet, so daß er über den Gutstapel gezogen werden kann. Beim Abtrennen des als Schrumpfhaube dienenden Abschnittes vom Folienschlauch wird gleichzeitig die Kopfschweißnaht gelegt, so daß die Schrumpfhaube oben geschlossen ist. Die Schrumpfhaube wird anschließend durch Zufuhr von Wärmeenergie geschrumpft. Das kann durch Infrarotstrahlung oder mit Hilfe von Heißluft erfolgen. Die rahmenartige Schrumpfeinrichtung wird in vertikaler Richtung über den mit der Schrumpfhaube versehenen Gutstapel geführt, wobei Wärmeenergie abgegeben und die Schrumpfhaube geschrumpft wird.

Beim Schrumpfen wird aber auch Wärmeenergie an die Umgebung abgegeben. Die dadurch erwärmte Umgebungsluft steigt auf, wobei die Aufwärtsströmung bei Einsatz einer Heißgas-Schrumpfeinrichtung noch verstärkt wird. Die aufsteigende warme Luft erreicht auch die oberhalb des Gutstapels befindliche Einrichtung zum Abziehen des Folienschlauches vom Wickel. Dabei besteht die Gefahr, daß die mitgeführte Wärme zu einer vorzeitigen Schrumpfung des nächsten Abschnittes des Folienschlauches führt.

Es ist zwar bekannt, die erwärmten Abschnitte des Folienschlauches zu kühlen (WO-A-82 03 833), dazu muß aber ein verhältnismäßig großer Aufwand getrieben werden, wenn sichergestellt werden soll, daß alle Bereiche des Folienschlauches von der Kühlung gleichmäßig erreicht werden.

Aufgabe der Erfindung ist es, bei einer Vorrichtung der eingangs genannten Art ein vorzeitiges Schrumpfen der Schrumpfhaube oder des Folienschlauches mit einfachen mitteln zu vermeiden.

Diese Aufgabe wird dadurch gelöst, daß eine dem Gebläse zugeordnete Düsenanordnung zum Erzeugen eines sich im wesentlichen horizontal durch die Vorrichtung erstreckenden, die beim Schrumpfen aufsteigenden Warmgase erfassenden und abführenden Luftvorhanges vorgesehen ist.

Dieser sich horizontal oberhalb des Gutstapels und horizontal durch die Vorrichtung erstreckende Luftvorhang nimmt die aufsteigende Warmluft mit und führt sie ab, so daß sie nicht mehr in den Bereich der Einrichtung zum Abziehen des Folienschlauches gelangen kann.

Zweckmäßig wird die Düsenanordnung im Bereich einer Seite der Vorrichtung angeordnet und wird auf der gegenüberliegenden Seite eine Fanghaube mit einem Abzugskanal vorgesehen. Die Fanghaube und der Abzugskanal verhindern, daß die Luftströmung des Luftvorhanges und die davon mitgerissene Warmluft sich unkontrolliert im Raum bewegen. Ggf. kann an den Abzugskanal auch ein Sauggebläse angeschlossen sein.

Die Düsenanordnung und das ihr zugeordnete Gebläse werden zweckmäßig an einem Gestell befestigt, an dem auch die schrumpfeinrichtung geführt ist. Das ermöglicht einen kompakten Aufbau der Vorrichtung sowie, außerdem auch die Nachrüstung von Vorrichtungen, bei denen bisher eine Düsenanordnung mit Gebläse fehlt.

Im einfachsten Fall kann die Düsenanordnung ein geschlitztes Rohr sein, dessen auf die Fanghaube gerichteter Auslaßschlitz eine Länge aufweist, die wenigstens der zugeordneten Abmessung der Schrumpfeinrichtung entspricht. Selbstverständlich sind auch andere Ausführungen von Düsenanordnungen möglich, wenn nur gewährleistet ist, daß der damit erzeugte Luftvorhang sich durchgehend über die Breite der Schrumpfeinrichtung erstreckt.

Im folgenden wird ein in der Zeichnung dargestelltes Ausführungsbeispiel der Erfindung erläutert; die einzige Figur zeigt schematisch eine Seitenansicht einer Vorrichtung zum Überziehen und Einschrumpfen von Gutstapeln mit Schrumpfhauben.

Die dargestellte Vorrichtung befindet sich im Bereich eines Förderers 1 auf dem palettierte Gutstapel 2 bewegt werden, die mit einer Schrumpfhaube überzogen werden sollen, welche dann eingeschrumpft wird.

Zur Vorrichtung gehört ein portalähnliches Gestell 3 mit Rahmenstielen 4,5 und einer oberen Rahmentraverse 6.

An der oberen Rahmentraverse 6 ist eine Einrichtung 7 zum Abziehen des Folienschlauches 8 von einem Wickel 9 angeordnet. Wie in der Zeichnung angedeutet, wird der Folienschlauch 8 über mehrere Umlenkrollen 10 zu einer nur angedeuteten Spreizeinrichtung 11 geführt. Zur Spreizeinrichtung gehört auch eine nicht dargestellte Trennschweißeinrichtung, die vom Folienschlauch 8 einen Abschnitt abtrennt und diesen mit einer Kopfschweißnaht versieht. Der vom Folienschlauch 8 abgetrennte Abschnitt bildet eine Schrumpfhaube, die dann von oben über den Gutstapel 2 gezogen wird.

An einer neben dem Gestell 3 angeordneten Säule 12 oder dergleichen ist ein vertikal auf- und abbeweglicher Wagen 13 geführt, der eine Schrumpfeinrichtung 14 trägt. Die Schrumpfeinrichtung hat die Form eines Rahmens, dessen innere Öffnung größer ist als die Grundfläche des Gutstapels 2, so daß die Schrumpfeinrichtung 14 in vertikaler Richtung, den Gutstapel allseitig umgebend auf- und abbewegt werden kann. Die Schrumpfeinrichtung kann mit Infrarotstrahlen oder mit Heißgas arbeiten.

Auf einer Konsole 15 der Säule 12 ist ein Gebläse 16 angeordnet, welches mit einem geschlitzten Rohr 17 verbunden ist, das sich unterhalb der oberen Rahmentraverse 6 jedoch oberhalb der obersten Betriebsstellung der Schrumpfeinrichtung 14 befindet und in horizontaler Richtung erstreckt. Das Rohr 17 ist bei der dargestellten Ausführung am Rahmenstiel 5 befestigt. Die Länge des Rohres entspricht wenigstens der entsprechenden Abmessung der Schrumpfeinrichtung 14.

Auf der dem Rohr 17 gegenüberliegenden Seite der Vorrichtung ist am Rahmenstiel 4 eine Fanghaube 18 angeordnet, von der ein Abzugskanal 19 ausgeht. Die Fanghaube 18, die bei der dargestellten Ausführung einlaßseitig ein Gitterrost 20 aufweist, erstreckt sich im wesentlichen parallel zum Rohr 17 und besitzt eine entsprechende Länge. Der Auslaßschlitz 21 des Rohrs 17 erstreckt sich im wesentlichen über die gesamte Länge des Rohrs 17 und ist auf die Fanghaube 18 gerichtet.

Die beim Betrieb der Vorrichtung, insbesondere beim Schrumpfen aufsteigenden Warmgase, die in der Zeichnung durch Pfeile angedeutet sind, werden von einem aus dem Auslaßschlitz 21 austretenden Luftvorhang 22 erfaßt und zur Fanghaube 18 geleitet, von der sie über faßt und zur Fanghaube 18 geleitet, von der sie über den Abzugskanal 19 abgeführt werden. Die Warmgase können dementsprechend nicht mehr bis in den Bereich der oberen Rahmentraverse 6 und der dort angeordneten Einrichtungen gelangen.

## Patentansprüche

1. Vorrichtung zum Überziehen und Einschrumpfen von Gutstapeln (2) mit Schrumpfhauben, mit einem Stellplatz oder einem Förderer (1) für den Gutstapel (2) und einer darüber angeordneten Einrichtung (7) zum Abziehen eines Folienschlauches (8) von einem Wickel (9), wobei ein vom Folienschlauch (8) abgetrennter und mit einer Kopfschweißnaht versehener Abschnitt als Schrumpfhaube von oben über den Gutstapel (2) gezogen wird und mit einer rahmenartigen, vertikal beweglichen Schrumpfeinrichtung (14) allseitig mit Wärmeenergie beaufschlagt wird, wobei ferner unterhalb der Einrichtung (7) zum Abziehen jedoch oberhalb des Bewegungsbereiches der Schrumpfeinrichtung (14) mit einem Gebläse (16) eine Luftströmung erzeugt wird, dadurch gekennzeichnet, daß eine dem Gebläse (16) zugeordnete Düsenanordnung (21) zum Erzeugen eines sich im wesentlichen horizontal durch die Vorrichtung erstreckenden, die beim Schrumpfen aufsteigenden Warmgase erfassenden und abführenden Luftvorhanges (22) vorgesehen ist.

2. Vorrichtung nach Anspruch 1, dadurch gekennzeichnet, daß die Düsenanordnung (21) im Bereich einer Seite der Vorrichtung angeordnet ist und daß auf der gegenüberliegenden Seite eine Fanghaube (18) mit einem Abzugskanal (19) vorgesehen ist.

3. Vorrichtung nach Anspruch 1 oder 2, dadurch gekennzeichnet, daß die Düsenanordnung (21) und das ihr zugeordnete Gebläse (16) am Gestell (3) befestigt sind, an dem auch die Schrumpfeinrichtung (14) geführt ist.

4. Vorrichtung nach einem der Ansprüche 1 bis 3, dadurch gekennzeichnet, daß die Düsenanordnung ein geschlitztes Rohr (17,21) ist, dessen auf die Fanghaube (18) gerichteter Auslaßschlitz (21) eine Länge aufweist, die wenigstens der zugeordneten Abmessung der Schrumpfeinrichtung (14) entspricht.

## Claims

1. Device for covering and shrinking stacks of goods (2) with shrinkable hoods, comprising an emplacement or a conveyor (1) for carrying the stack of goods (2) and a mechanism (7), which is disposed thereabove, for drawing-off a tubular film (8) from a roll (9), wherein a portion, which is separated from the tubular film (8) and is provided with an end-lap weld seam, is drawn from above over the stack of goods (2) as a shrinkable hood and is acted upon with thermal energy in all directions with a frame-like, vertically displaceable shrinkage means (14), but wherein also an air current is produced with a fan (16) beneath the mechanism (7) for the drawing-off process above the range of movement of the shrinkage means (14), characterised in that a nozzle arrangement (21), which is associated with the fan (16), is provided in order to produce an air curtain (22), which extends substantially horizontally through the device and picks-up and conducts away the hot gases which rise during shrinkage.

2. Device according to claim 1, characterised in that the nozzle arrangement (21) is disposed in the region of one side of the device, and in that a collecting hood (18) is provided with a discharge conduit (19) on the opposite side.

3. Device according to claim 1 or 2, characterised in that the nozzle arrangement (21) and the fan (16) associated therewith are mounted on the frame (3), on which the shrinkage means (14) is also guided.

4. Device according to one of claims 1 to 3, characterised in that the nozzle arrangement is a slotted tube (17, 21), the outlet slot (21) of which is directed towards the collecting hood (18) and has a length which corresponds to at least the associated dimension of the shrinkage means (14).

## Revendications

1. Dispositif pour recouvrir et enserrer par rétraction des piles d'objets (2) au moyen de housses rétractables, comprenant un emplacement ou un convoyeur (1) destiné á la pile d'objets (2) et un dispositif (7) disposé au-dessus de celle-ci pour dérouler une gaine en matière pelliculaire (8) d'une bobine (9), cependant qu'un tronçon détaché de la gains en matière pelliculaire (8) et muni d'une ligne de soudage supérieure est tiré depuis le haut sur la pile d'objets (2) sous la forme d'une housse en matière pelliculaire, et qu'il est soumis de tous les côtés á l'action d'énergie thermique au moyen d'un dispositif de rétraction (14) mobile verticalement et analogue á un cadre, et qu'en outre un courant d'air est engendré au moyen d'un ventilateur (16) au-dessous du dispositif de déroulement (7), mais au-dessus de la zone de déplacement du dispositif de rétraction (14), caractérisé par le fait qu'il est prévu un dispositif á tuyère (21) associé au ventilateur (16) pour engendrer un rideau d'air (22) qui s'étend pour l'essentiel horizontalement á travers le dispositif et qui capte et évacue les gaz chauds montant lors de la rétraction.

2. Dispositif selon la revendication 1, caractérisé par le fait que le dispositif á tuyère (21) est disposé dans la région d'un côté du dispositif, et par le fait qu'une hotte (18) munie d'un canal d'évacuation (19) est prévue sur le côté opposé.

3. Dispositif selon la revendication 1 ou 2, caractérisé par le fait que le dispositif à tuyère (21) et le ventilateur (16) qui lui est associé sont fixés au bâti (3) sur lequel est également guidé le dispositif de rétraction (14).

4. Dispositif selon l'une des revendications 1 à 3, caractérisé par le fait que le dispositif à tuyère est un tube fendu (17, 21) dont la fente de sortie (21) dirigée vers la hotte (18) présente une longueur qui correspond au moins à la dimension associée du dispositif de rétraction (14).
